# EUROPÄISCHE PATENTSCHRIFT

(11) **EP 0 779 237 B1**
(45) Veröffentlichungstag und Bekanntmachung des Hinweises auf die Patenterteilung: **10.10.2001**
(21) Anmeldenummer: 96118130.2
(22) Anmeldetag: 12.11.1996
(51) Int. Cl.: B66C 23/90

(54) **Kranfahrzeug mit einer Überlastsicherungseinrichtung**
Mobile crane with an overload protection device
Grue mobile avec un appareil de sécurité anti-surcharge

(30) Priorität: 15.12.1995 DE 29519928 U
(43) Veröffentlichungstag der Anmeldung: 18.06.1997
(73) Patentinhaber: Liebherr-Werk Ehingen GmbH, 89584 Ehingen/Donau (DE)
(72) Erfinder: Abel, Peter, 88512 Mengen (DE)
(74) Vertreter: Gossel, Hans K., Dipl.-Ing.

(56) Entgegenhaltungen:
- EP-A- 0 059 901
- EP-A- 0 420 625
- EP-A- 0 539 207
- US-A- 4 833 615

## Beschreibung

Die Erfindung betrifft ein Kranfahrzeug mit einer Überlastsicherungseinrichtung, mit einem an dessen Oberwagen angelenkten Ausleger, vorzugsweise Teleskopausleger, der durch einen an diesem und dem Oberwagen angelenkten Wippzylinder wippbar ist, mit an den einander gegenüberliegenden Endbereichen der Längsseiten des Unterwagens angeordneten ausfahrbaren Schiebeholmen, die an ihren Enden mit ausfahrbaren Stützfüßen versehen sind, und mit einer den Drehwinkel des Auslegers messenden Einrichtung, deren Signale einer Verarbeitungseinrichtung der Überlastsicherungseinrichtung zugeführt werden, bei dem die Überlastsicherungseinrichtung ein Warnsignal erzeugt und/oder den Kranbetrieb stoppt, wenn der Kran seine Standsicherheit gefährdenden Grenzen anfährt oder überschreitet.

Die Standsicherheit eines Kranfahrzeugs mit Teleskopausleger hängt neben der Größe der an dem Teleskopausleger hängenden Last unter anderem von dem Wippwinkel, der Ausfahrlänge des Teleskopauslegers, von der Durchbiegung des Teleskopauslegers und insbesondere auch von dem Drehwinkel des Oberwagens mit Teleskopausleger zu dem Unterwagen und dem durch die Stützfüße der Schiebeholme definierten Stand-Viereck ab. Bezogen auf das durch die ausgefahrenen Schiebeholme und Stützfüße definierte Stand-Viereck ist die Sicherheit des Krans am größten, wenn der Ausleger in Richtung des am weitesten ausgefahrenen Schiebeholms weist. Bei eingefahrenen Schiebeholmen mit ausgefahrenen Stützfüßen ist die Standsicherheit in Längsrichtung des Unterwagens größer als in Richtung zu dessen Querachse. Die Überlastsicherung muß daher immer auch den Ausfahrzustand der Schiebeholme berücksichtigen, was insofern problematisch ist, als sich die Standsicherheit auch bei unterschiedlicher Ausfahrlänge der einzelnen Schiebeholme ändert.

Aus der EP 0 420 625 A2 ist ein Kran bekannt, bei dem eine Sicherheitseinrichtung verschiedene Parameter des Kranes wie Auslegerstellung, die Last und die Stellung der Stützen erfaßt, einen Arbeitsbereich für den Kran in Abhängigkeit der erfaßten Parameter vorgibt und den Kran stoppt, falls dieser die Grenzen des Arbeitsbereiches erreicht. Hierbei werden die Grenzen des Arbeitsbereiches für jede bestimmte Last als Funktion des Drehwinkels des Auslegers bestimmt, um die Standfestigkeit des Kranes bestmöglich auszunutzen. Hierbei wird berücksichtigt, wie stark der Kranausleger in seiner Drehbewegung bei Erreichen der Arbeitsbereichgrenzen abgebremst werden kann, ohne daß die Festigkeit des Auslegers gefährdet wird oder die Last zu schaukeln anfängt.

Aufgabe der Erfindung ist es, ein Kranfahrzeug der eingangs angegebenen Art zu schaffen, bei dem die Überlastsicherungseinrichtung in einfacher und zuverlässiger Weise die unterschiedlichen Ausfahrlängen der Schiebeholme berücksichtigt.

Erfindungsgemäß wird diese Aufgabe durch ein Kranfahrzeug gemäß dem Patentanspruch 1 gelöst. Bevorzugte Ausgestaltungen der Erfindung sind Gegenstand der weiteren Ansprüche.

Es ist also eine den Ausfahrzustand bzw. die Ausfahrlänge der Schiebeholme erfassende Überwachungseinrichtung vorgesehen, die der jeweiligen Ausfahrlänge der einzelnen Schiebeholme entsprechende Signale der Überlastsicherungseinrichtung zuführt, wobei die Verarbeitungseinrichtung der Überlastsicherungseinrichtung aus den Signalen der Überwachungseinrichtung für die Ausfahrlänge der Schiebeholme und aus den Signalen der den Drehwinkel des Auslegers messenden Einrichtung für jeden Drehwinkel des Auslegers die sich aus dem Ausfahrzustand der Schiebeholme ergebende Standsicherheit des Stand-Vierecks ermittelt. Die von der Drehwinkelmeßeinrichtung und der Überwachungseinrichtung der Schiebeholme entsprechend dem Drehwinkel bzw. den Ausfahrlängen der Schiebeholme erzeugten Signale werden von der Verarbeitungseinrichtung, die einen Mikrocomputer enthält, durch Vergleich mit den weiteren die Standsicherheit bestimmenden Werten verarbeitet, wobei die Überlastsicherungseinrichtung ein den Kranbetrieb stoppendes Signal erzeugt, wenn der Kran seine Standsicherheit gefährdenden Grenzen anfährt oder überschreitet.

Um die Rechenleistung der Verarbeitungseinheit vermindern zu können, ist vorgesehen, daß der 360°-Drehwinkel des Auslegers in mehrere Drehwinkelbereiche aufgeteilt ist und daß für jeden dieser Drehwinkelbereiche bei sich in diesem Bereich befindliche Ausleger die sich aus den Ausfahrlängen der Schiebeholme ergebenden Standsicherheitswerte in einer Tabelle (bit-map) abgelegt sind, aus der die Verarbeitungseinheit entsprechend den gemessenen Ausfahrlängen der Schiebeholme die aktuellen Standsicherheitswerte des Stand-Vierecks ausliest.

Bei dem Kranfahrzeug kann vorgesehen sein, daß jeder Schiebeholm nur drei Stützstellungen, in denen er jeweils verbolzt ist, besitzt, nämlich einmal eine eingefahrene Stellung, in der sich der Stützfuß im Bereich der Längsseite des Unterwagens befindet, eine mittlere Stellung und eine vollausgefahrene Stellung. Werden bei der Berechnung der Standsicherheit für jeden der vier Schiebeholme nur diese drei Stützstellungen berücksichtigt, lassen sich die Sicherheitswerte für jeden der Bereiche in einer übersichtlichen Tabelle ablegen.

Die Rechenarbeit der Verarbeitungseinrichtung läßt sich dadurch noch weiter verringern, daß der 360°-Drehwinkel des Auslegers zur Bestimmung der Standsicherheitswerte des Stand-Vierecks in vier Quadranten aufgeteilt ist. Für jeden dieser vier Quadranten werden die Standsicherheitswerte für alle möglichen Ausfahrlängen der Schiebeholme in der Weise abgelegt, daß für den gesamten Quadrant die für diesen geltenden kleinsten Werte gültig sind.

Nach einer besonders bevorzugten Ausführungsform der Erfindung ist vorgesehen, daß aus den gemessenen Werten des Drehwinkels des Auslegers und der Ausfahrlängen der Schiebeholme die im Sicherheitsbereich liegenden Winkelbereiche ermittelt werden, in denen der Ausleger bei vorgegebener Last bis zu einem vorgegebenen kleinsten Wippwinkel des Auslegers gedreht werden kann. Nach dieser Ausgestaltung werden also variable Winkelbereiche festgelegt, in denen der Ausleger mit der jeweils an diesem hängenden Last gefahrenfrei gedreht werden kann. Dabei wird für jeden dieser Winkelbereiche von dem kleinsten Wippwinkel ausgegangen, der in diesem Winkelbereich zulässig ist. Auch durch diese Festlegung variabler Winkelbereiche wird eine Vereinfachung bei der Rechnung geschaffen, da nicht für jede Winkelstellung des Auslegers die zulässigen Sicherheitswerte berücksichtigt werden müssen.

Zweckmäßigerweise werden für jeden Ausfahrzustand der Schiebeholme vier Winkelbereiche ermittelt, deren Grenzen zweckmäßigerweise durch die von der Drehachse des Auslegers zu den die Stützfüße tragenden Enden der Schiebeholme gezogenen Linien gebildet werden.

Nähert sich der Ausleger bei seinem Drehen der Grenze eines Winkelbereichs an, an den ein Winkelbereich mit einer geringeren zulässigen Last anschließt, wird das Stoppsignal gegeben.

Die Verringerung der Winkelbereiche hat den Vorteil, daß der Kranführer in größeren Winkelbereichen nicht befürchten muß, eine Winkelgrenze anzufahren, bei der die Überlastsicherung anspricht. Allerdings führt die Wahl größerer Winkelbereiche dazu, daß in diesen die ansich bereichsweise zulässigen höheren Lasten, beispielsweise durch Verschwenken des Auslegers auf kleinere Wippwinkel, nicht ausgenutzt werden können.

Ein Ausführungsbeispiel der Erfindung wird nachstehend anhand der Zeichnung näher erläutert. In dieser zeigt
- Fig. 1: eine Draufsicht auf den Unterwagen eines Kranfahrzeugs mit unterschiedlich weit ausgefahrenen Schiebeholmen in schematischer Darstellung,
- Fig. 2: eine der Fig. 1 entsprechende Draufsicht auf einen Unterwagen mit eingefahrenen Schiebeholmen und
- Fig. 3: eine der Fig. 1 entsprechende Draufsicht auf einen Unterwagen, bei dem die Schiebeholme der rechten Seite ausgefahren und die Schiebeholme der linken Seite eingefahren sind.

Aus Fig. 1 ist schematisch ein Unterwagen 1 eines Kranfahrzeugs ersichtlich, aus dem Schiebeholme 2 unterschiedlich weit ausgefahren sind, die an ihren Enden Stützfüße 3 tragen, die durch Hydraulikzylinder rechtwinkelig zu den Schiebeholmen in vertikaler Richtung gegen den Boden ausfahrbar sind. Zum Ausfahren der Stützfüße können auch Gewindespindeln vorgesehen werden. Die Schiebeholme 2 befinden sich in den Endbereichen der beiden Längsseiten des Unterwagens 1 und sind rechtwinkelig zu dessen Längsmittelebene ausfahrbar.

In dem dargestellten Ausführungsbeispiel lassen sich die Schiebeholme in drei Stufen ausfahren, in denen sie jeweils in ihren Führungen verbolzt werden müssen. Diese Stufen entsprechen einer eingefahrenen Stellung, in der die Stützlängen der Schiebeholme am kleinsten sind, einer mittleren Stellung und einer ausgefahrenen Stellung, in der die Stützlänge am größten ist.

Bei dem Ausführungsbeispiel nach Fig. 1 befinden sich die beiden Schiebeholme 2 der linken Seite in ihrer mittleren Stellung, der obere Schiebeholm der rechten Seite in seiner am weitesten ausgefahrenen Stellung und der Schiebeholm rechts unten in seiner eingefahrenen Stellung. Aus diesem Ausfahrmuster der Schiebeholme und den sich aus diesen ergebenden Stützlängen resultiert ein Stand-Viereck, das über den Drehwinkel des Auslegers unterschiedlich große Wippkräfte aufzunehmen vermag.

In dem Stand-Viereck sind vier Winkelbereiche definiert worden, die sich aus den von der Drehachse 4 des Auslegers zu den Enden der Schiebeholme 2 bzw. durch die Stützlinien der Stützfüße 3 gezogenen Linien ergeben. Für jeden diese Winkelbereiche sind bestimmte zulässige Auslegermomente festgelegt worden, deren unterschiedliche Größe durch den Radius der die Winkelbereiche überspannenden Kreisbogen angedeutet ist. Dabei wird für jeden Winkelbereich der Einfachheit halber ein einheitliches zulässiges Auslegermoment definiert, das dem größten zulässigen Auslegermoment für diesen Winkelbereich entspricht.

Die durch die unterschiedlichen Ausfahrlängen der Schiebeholme ergebenden unterschiedlichen Vierwinkelbereiche sowie die größten für jeden dieser Winkelbereiche zulässigen Auslegermomente sind in einer Traglasttabelle abgelegt, aus der diese Werte zur Verarbeitung in der Verarbeitungseinheit mit der Überlastsicherungseinrichtung ausgelesen werden können.

Aus Fig. 2 ist der Zustand der Schiebeholme ersichtlich, der sich nach deren Einfahren ergibt. Aus Fig, 2 folgt, daß die Standsicherheit in Querrichtung des Unterwagens sehr viel geringer ist als in dessen Längsrichtung, in der die Standsicherheit genau so groß ist wie bei ausgefahrenen Schiebeholmen, jedoch nur über einen kleineren Winkelbereich.

Aus Fig. 3 ist der Zustand ersichtlich, bei dem die Schiebeholme der rechten Seite vollständig ausgefahren und die der linken Seite eingefahren sind. Es ergibt sich somit ein relativ großer Winkelbereich, in dem der durch den Pfeil 5 symbolisierte Ausleger behinderungsfrei mit großem zulässigen Kippmoment gedreht werden kann.

## Patentansprüche

1. Kranfahrzeug mit einer Überlastsicherungseinrichtung,
mit einem an dessen Oberwagen angelenkten Ausleger (5), vorzugsweise Teleskopausleger, der durch einen an diesem und dem Oberwagen angelenkten Wippzylinder wippbar ist,
mit an den einander gegenüberliegenden Endbereichen der Längsseiten des Unterwagens (1) angeordneten ausfahrbaren Schiebeholmen (2), die an ihren Enden mit ausfahrbaren Stützfüßen (3) versehen sind, und
mit einer den Drehwinkel des Auslegers messenden Einrichtung, deren Signale einer Verarbeitungseinheit der Überlastsicherungseinrichtung zugeführt werden,
bei dem die Überlastsicherungseinrichtung ein Warnsignal erzeugt und/oder den Kranbetrieb stoppt, wenn der Kran seine Standsicherheit gefährdenden Grenzen anfährt oder überschreitet,
wobei eine den Ausfahrzustand bzw. die Ausfahrlänge der Schiebeholme erfassende Überwachungseinrichtung vorgesehen ist, die der jeweiligen Ausfahrlänge der einzelnen Schiebeholme entsprechende Signale der Überlastsicherungseinrichtung zuführt, die Verarbeitungseinheit der Überlastsicherungseinheit aus den Signalen der Überwachungseinrichtung für die Ausfahrlänge der Schiebeholme und aus den Signalen der den Drehwinkel des Auslegers messenden Einrichtung für jeden Drehwinkel des Auslegers die sich aus dem Ausfahrzustand der Schiebeholme ergebende Standsicherheit des Stand-Vierecks ermittelt, und
der 360°-Drehwinkel des Auslegers in mehrere Drehwinkelbereiche aufgeteilt ist,
**dadurch gekennzeichnet,**
**daß** für jeden dieser Drehwinkelbereiche ein einheitliches zulässiges Auslegermoment, das dem größten zulässigen Auslegermoment für diesen Winkelbereich entspricht, in einer Tabelle (bit-map) abgelegt ist, aus der diese Werte zur Verarbeitung in der Verarbeitungseinheit auslesbar sind.

2. Kranfahrzeug nach Anspruch 1, **dadurch gekennzeichnet, daß** der 360°-Drehwinkel des Auslegers (5) zur Bestimmung der Standsicherheitswerte des Stand-Vierecks in vier Quadranten aufgeteilt ist.

3. Kranfahrzeug nach Anspruch 1, **dadurch gekennzeichnet, daß** aus den gemessenen Werten des Drehwinkels des Auslegers (5) und der Ausfahrlängen der Schiebeholme (2) die im Sicherheitsbereich liegenden Winkelbereiche ermittelt werden, in denen der Ausleger (5) bei vorgegebener Last bis zu einem vorgegebenen kleinsten Wippwinkel des Auslegers (oder mit höchst zulässigem Moment) gedreht werden kann.

4. Kranfahrzeug nach Anspruch 3, **dadurch gekennzeichnet, daß** für jeden Ausfahrzustand der Schiebeholme (2) vier Winkelbereiche gebildet werden, deren Grenzen aus den von der Drehachse des Auslegers (5) zu den die Stützfüße (3) tragenden Enden der Schiebeholme (2) gezogenen Linien bestehen.

## Claims

1. Crane vehicle with an overload protection device, having a jib (5) linked to its revolving superstructure, preferably a telescopic jib, which can be luffed by a luffing cylinder linked to the telescopic jib and the revolving superstructure, having extendable outriggers (2) which are arranged on the opposite end regions of the longitudinal sides of the travel unit (1) and are provided with extendable outrigger bases (3) at their ends, and having a device which measures the rotational angle of the jib and the signals of which are fed to a processing unit of the overload protection device, in which the overload protection device produces a warning signal and/or stops the crane operation if the crane approaches or exceeds limits which put its stability at risk, a monitoring device which detects the extension state or the extension length of the outriggers being provided, this monitoring device feeding signals corresponding to the respective extension length of the individual outriggers to the overload protection device, the processing unit of the overload protection device, from the signals of the monitoring device for the extension length of the outriggers and from the signals of the device which measures the rotational angle of the jib, determining the stability of the parking rectangle for each angle of rotation of the jib, this stability resulting from the extension state of the outriggers, and the 360° rotational angle of the jib being subdivided into a plurality of rotational-angle ranges, **characterized in that**, for each of these rotational-angle ranges, a uniform admissible jib moment which corresponds to the maximum admissible jib moment for this angle range is filed in a table (bit map), from which these values can be read out for processing in the processing unit.

2. Crane vehicle according to Claim 1, **characterized in that** the 360° rotational angle of the jib (5) is subdivided into four quadrants for determining the stability values of the parking rectangle.

3. Crane vehicle according to Claim 1, **characterized in that** the angle ranges which lie within the safety range and within which the jib (5) can be rotated at a predetermined load up to a predetermined minimum luffing angle of the jib (or at a maximum permissible moment) are determined from the measured values of the rotational angle of the jib (5) and the extension lengths of the outriggers (2).

4. Crane vehicle according to Claim 3, **characterized in that** four angle ranges are formed for each extension state of the outriggers (2), the limits of which angle ranges consist of the lines drawn from the axis of rotation of the jib (5) to those ends of the outriggers (2) which carry the outrigger bases (3).

## Revendications

1. Grue mobile avec une installation de sécurité anti-surcharge,
avec une flèche (5), de préférence flèche télescopique articulée au châssis tournant de celle-ci qui peut être amenée à basculer par un cylindre de basculement articulé à celle-ci et au châssis tournant,
avec des longerons coulissants (2) pouvant être sortis, disposés aux zones d'extrémité opposées l'une à l'autre des côtés longitudinaux du train (1), qui sont pourvus à leurs extrémités de pieds d'appui (3) pouvant être sortis et
avec une installation mesurant l'angle de rotation de la flèche, dont les signaux sont transmis à une unité de traitement de l'installation de sécurité anti-surcharge,
où l'installation de sécurité anti-surcharge produit un signal d'avertissement et/ou arrête le fonctionnement de la grue lorsque la grue s'approche de limites mettant en danger sa stabilité statique ou dépasse celles-ci,
où est prévue une installation de surveillance détectant l'état de sortie respectivement la longueur de sortie des longerons coulissants, qui transmet des signaux correspondant à la longueur de sortie respective des longerons coulissants individuels à l'installation de sécurité anti-surcharge, l'unité de traitement de l'installation de sécurité anti-surcharge détermine à partir des signaux de l'installation de sécurité anti-surcharge pour la longueur de sortie des longerons coulissants et à partir des signaux de l'installation mesurant l'angle de rotation de la flèche, pour chaque angle de rotation de la flèche, la stabilité statique du carré statique résultant de l'état de sortie des longerons coulissants et
l'angle de rotation de 360° de la flèche est divisé en plusieurs zones d'angle de rotation,
**caractérisée**
**en ce qu'**il est stocké pour chacune de ces zones d'angle de rotation un couple de flèche unitaire admissible qui correspond au plus grand couple de flèche admissible pour cette zone angulaire, dans un tableau (grille de points) à partir duquel ces valeurs peuvent être appelées pour le traitement dans l'unité de traitement.

2. Grue mobile selon la revendication 1,
**caractérisée en ce que** l'angle de rotation de 360° de la flèche (5) pour définir les valeurs de sécurité statique du carré statique est divisé en quatre quadrants.

3. Grue mobile selon la revendication 1,
**caractérisée en ce que** sont déterminées, à partir des valeurs mesurées de l'angle de rotation de la flèche (5) et des longueurs de sortie des longerons coulissants (2) les zones angulaires se trouvant dans la zone de sécurité dans lesquelles la flèche (5), lors d'une charge prédéterminée, peut être amenée à tourner jusqu'à un angle de basculement prédéterminé le plus petit possible de la flèche (ou avec le plus grand couple admissible).

4. Grue mobile selon la revendication 3,
**caractérisée en ce que** sont formées pour chaque état de sortie des longerons coulissants (2) quatre zones angulaires dont les limites sont constituées par les lignes tirées à partir de l'axe de rotation de la flèche (5) aux extrémités des longerons coulissants (2) supportant les pieds d'appui (3).
